# EUROPÄISCHE PATENTSCHRIFT

(11) **EP 0 031 821 B1**
(45) Veröffentlichungstag und Bekanntmachung des Hinweises auf die Patenterteilung: **04.01.1984**
(21) Anmeldenummer: 80901178.6
(22) Anmeldetag: 26.06.1980
(51) Int. Cl.: B65H 54/54

(54) **AUFSPULVORRICHTUNG FÜR FÄDEN**
DEVICE FOR WINDING THREADS
DISPOSITIF DE BOBINAGE POUR FILS

(30) Priorität: 10.07.1979 CH 6408/79
(43) Veröffentlichungstag der Anmeldung: 15.07.1981
(73) Patentinhaber: MASCHINENFABRIK RIETER AG, CH-8406 Winterthur (CH)
(72) Erfinder: GRAF, Felix, CH-8400 Winterthur (CH); WIRZ, Armin, CH-8475 Ossingen (CH)
(74) Vertreter: Dipl.-Phys.Dr. Manitz Dipl.-Ing. Finsterwald Dipl.-Ing. Grämkow Dipl.-Chem.Dr. Heyn Dipl.-Phys. Rotermund Morgan, B.Sc.(Phys)
(86) Internationale Anmeldenummer: EP8000037
(87) Internationale Veröffentlichungsnummer: WO8100248

## Beschreibung

Die vorliegende Erfindung bezieht sich auf eine Aufspulvorrichtung für Fäden, bestehend aus einer von einem Drehlagerfliegend getragenen Spulenträgerwalze und einer Antriebswalze, wobei die Walzen zueinander parallel und mit ihren Drehachsen in einer im wesentlichen vertikalen Ebene liegend übereinander angeordnet sind, wobei eine der Walzen von einem der genannten Ebene und zu den Drehachsen der Walzen im wesentlichen senkrecht bewegbaren Tragkörper in elastischen Lagern derart getragen wird, dass mit der Zunahme der aufgespulten Fadenmenge eine relative Verschiebung der Antriebswalze und der Spulenträgerwalze gegen den Druck von die Walzen gegeneinander drückenden Andruckmitteln stattfindet, und wobei eine der Walzen um eine senkrecht zur genannten Ebene liegende Schwenkachse schwenkbar ist, um die Parallelität der Drehachsen der beiden Walzen während des gesamten Aufspulvorgangs aufrechtzuerhalten.

Eine Vorrichtung dieser Art ist aus der FR-A Nr. 2329575 bzw. der DE-A Nr. 2649555 bekannt. Durch diese Vorrichtung ist es möglich, während des Aufspulens trotz des zunehmenden Gewichtes der aufgespulten Fadenmenge und der erforderlichen einseitigen elastischen Lagerung der gegen die Antriebswalze vorgespannten und durch diese mittels Oberflächenantrieb angetriebenen Spulenträgerwalze die Drehachsen der beiden Walzen annähernd parallel zueinander zu halten. Dies wirkt sich günstig auf die Qualität der fertigen Spulen hinsichtlich Konizität und Gleichmässigkeit aus.

Bei der bekannten Vorrichtung ist die Antriebswalze um die genannte Schwenkachse schwenkbar angeordnet, wobei diese mit einer gedachten Schnittlinie zwischen einer gedachten lotrechten Ebene, welche die hergestelle Fadenspule quer bzw. auf ihrer Länge halbiert, und einer die Unterseite der Antriebswalze zumindest annähernd tangierenden gedachten wagerechten Ebene zusammenfällt. Auf diese Weise erfolgt eine Art Selbsteinstellung der Antriebswalze, so dass sie sich wegen des gegen den Spulenträger gerichteten Drucks stets parallel zu diesem einstellt.

Durch die DE-A Nr. 2058513 ist eine weitere Anordnung bekannt, bei der sich der Spulenträger parallel zur Antriebswalze einstellt. Sowohl diese Konstruktion als auch die Konstruktion nach der DE-A 2649555 benötigt einen komplizierten Aufbau der schwenkbaren Walze. Diese ist zudem bis zu einem gewissen Grade labil, wodurch Schwingungen entstehen, die zu Abnutzungen und Bruch führen. Weiterhin muss bei der Vorrichtung gemäss DE-A Nr. 2649555 die sich bildende Fadenspule auf der Spulenträgerwalze ziemlich genau in der axialen Richtung placiert werden, da sonst die parallele Selbsteinstellung der Antriebswalze nicht gewährleistet ist.

Andernteils können die Trägerwalze und die Antriebsreibwalze auch in der Weise aufeinander eingestellt werden, dass sie bei halb bewickelten Spulen eine genau parallele Lage einnehmen, d.h. dass am Anfang des Spulvorgangs beispielsweise die Trägerwalze mit ihrem freien Ende leicht gegen die Friktionswalze hin geneigt und am Ende des Spulvorgangs etwas von dieser weggerichtet ist.

Diese mit Mittelwerteinstellung arbeitenden Maschinen ergeben bessere Resultate, als wenn keine diesbezüglichen Massnahmen getroffen sind. Sie arbeiten aber nur bei einem bestimmten Spulendurchmesser richtig. Die gebildeten Spulen sind immer noch ungleichmässig und ihre Qualität ist ungenügend.

Die der vorliegenden Erfindung zugrundeliegende Aufgabe besteht darin, eine Vorrichtung der eingangs genannten Art derart weiter zu verbessern, dass sie weniger schwingungsanfällig ist und somit hochwertige Fadenspulen bilden kann und zwar unabhängig von der aufzuspulenden Fadenmenge und den einzelnen Fadeneigenschaften.

Weiterhin soll eine gewisse Einstellmöglichkeit vorhanden sein, damit die erwünschte Parallelität auch mit unterschiedlichen Fäden und Abmessungen der aufgewickelten Spulen gewährleistetwerden kann.

Zur Lösung dieser Aufgaben wird bei einer Vorrichtung der eingangs genannten Art vorgesehen, dass eine durch die relative Verschiebung betätigte Koppeleinrichtung den Schwenkwinkel der schwenkbaren Walze zwangsweise steuert.

Auf diese Weise wird eine kinematisch starre Führung der schwenkbaren Walze erreicht, die weniger schwingungsanfällig ist.

Bevorzugte Weiterbildungen der erfindungsgemässen Vorrichtungen sind den Unteransprüchen zu entnehmen.

Die Erfindung ist im folgenden anhand von Ausführungsbeispielen und der Zeichnung näher erläutert. In der letzteren zeigt:
Fig. 1 einen Seitenquerschnitt einer Spulenträgerwalze und einer Antriebsreibwalze, welche gemäss vorliegender Erfindung in einer dauernden Parallelstellung gehalten werden,
Fig. 2 eine schematische Darstellung eines Beispiels eines Kopplungs- und Steuersystems,
Fig. 3 ein weiteres Beispiel einer Kopplung und Steuerung, und
Fig. 4 einen Querschnitt einer weiteren Ausführungsform zur Parallelhaltung der beiden Walzen als Seitenansicht.

Fig. zeigt eine Spulenträgerwalze 11, auf welcher sich vier durch Aufspulung gebildete oder sich bildende Fadenspulen 12 befinden. Die Walze 11 ist um ihre Drehachse 13 rotierbar. Oberhalb der Walze 11 ist eine Antriebsreibwalze 14 in Lagern 15 fest gelagert und um ihre Drehachse 16 rotierbar. Dabei ist die Anordnung in der Weise getroffen, dass die beiden Achsen 13 und 16 in einer vertikal stehenden Ebene liegen. Der Antrieb der Walze 14 erfolgt mittels eines Motors 17.

Das in Fig. 1 linke Ende der Spulenträgerwalze 11 ist ein freies Ende. Dieses wird freigehalten, damit die fertigen Spulen 12 mühelos weggenommen werden können. Auf der rechten Seite ist die Walze 11 in einem Drehlager 21 aus schwingungstechnischen Gründen elastisch gelagert. Das letztere ist auf einem Schlitten oder Tragkörper 22 befestigt, welcher in Führungen 23 verschiebbar angeordnet ist. Diese liegen parallel zur durch die Achsen 13,16 definierten Ebene. Damit erfolgen die Verschiebungen des Schlittens 22 ebenfalls parallel zu dieser Ebene. Der Tragkörper 22 kann als an den Führungen 23 gleitend oder mittels Rollen bewegbar ausgeführt sein. Das Drehlager 21 ist in der Weise auf dem Schlitten 22 montiert, dass es um eine von diesem getragene Schwenkachse 24 schwenkbar ist. Dabei verlaufen die Schwenkbewegungen ebenfalls parallel zur durch die Achsen 13, 16 definierten Ebene. Damit ist auch die Trägerwalze 11 um die Schwenkachse 24 in dieser Ebene schwenkbar. Das Drehlager 21 ist noch mit einem an einem Drehelement 25 gelagerten Betätigungsglied 26 verbunden. Das Drehelement 25 ist ebenfalls vom Tragkörper 22 getragen. Es ist mittels eines Steuerorgans 27 um eine exzentrische Achse 28 drehbar. Das Steuerorgan 27 ist über einen Schwenkarm 29 mit einem festen Teil der Aufspulvorrichtung gekoppelt. Das Element 25 bildet die Kopplungsstelle, an welcher das Steuerorgan 27 mit dem Betätigungsglied 26 gekoppelt ist.

Die Spulenträgerwalze 11 zusammen mit dem Drehlager 21 und dem Schlitten 22 sind dauernd an die Antriebswalze 14 angedrückt. Dies kann beispielsweise so geschehen, dass der Schlitten 22 dauernd einem entsprechenden Druck ausgesetzt ist.

Beim Bilden von Spulen treibt der Motor 17 die Walze 14 an. Als Folge des vorher erwähnten Drucks, dem die Walze 11 dauernd ausgesetzt ist, wird sie von der Walze 14 mitgenommen. Das allmähliche Grösserwerden der Spulen 12 während des Aufspulvorgangs bewirkt, dass sich unter Verschiebung des Schlittens 22 die Walze 11 allmählich nach unten bewegt. Mit dem Grösserwerden der Spulen 12 nimmt auch ihr Gewicht zu. Dadurch ergibt sich eine leichte Verbiegung der Walze 11 und ein leichtes Nachgeben des Lagers 21, da dieses als ein elastisches Lager ausgebildet ist. Dabei wird das freie Ende der Walze 11 etwas nach unten bewegt. Obwohl es sich dabei im allgemeinen nur um höchstens einige Millimeter handelt, so genügt diese Abweichung von der Parallellage der Walzen 11 und 14, dass die so gebildeten Spulen 12 mit den eingangs erwähnten Nachteilen behaftet sind. Gemäss vorliegender Erfindung ist bei der Ausführungsform gemäss Fig. 1 eine Kopplungseinrichtung 20 vorgesehen, welches die Teile 25 bis 28 umfasst und eine Parallelität der Walzen 11 und 14 zwangsweise bewirkt. Wenn sich die Trägerwalze 11 als Folge der wachsenden Durchmesser der Spulen 12 nach unten bewegt, so bewegt sich auch der Schlitten 22 und damit auch das exzentrisch gelagerte Drehelement 25 nach unten. Als Folge davon schwenkt das Steuerorgan 27 im Uhrzeigersinn um die Achse 32 und bewirkt eine ebenfalls im Uhrzeigersinn erfolgende Drehung des Drehelementes 25 um die Achse 28. Diese Drehung des Elementes 25 bewegt das Betätigungsglied 26 in bezug auf den Schlitten 22 nach unten. Dadurch wird das Drehlager 21 um die Achse 24 ebenfalls im Uhrzeigersinn geschwenkt.

Die Einstellung und die Exzentrizität des Drehelementes müssen der Zunahme des Spulengewichtes derart angepasst sein, dass die Parallelität in allen Phasen des Aufwickelvorgangs erhalten bleibt. So müssen natürlich bei beispielsweiseverschieden breiten Spulen oder bei verschiedenen Wicklungsdichten verschieden grosse Abstände des Mittelpunktes des Drehelementes 25 von der Drehachse 28 und/oder entsprechend gewählte Ausgangsstellungen der Drehlage des Elementes 25 gewählt werden. Auch der Einfluss einer während des Spulenaufbaues stark variierenden Anpresskraft an die Antriebsreibwalze kann so korrigiert werden.

Fig. 2 betrifft eine Anordnung, bei welcher die Grösse der Verschwenkung des Steuerorgans 27 auf einfache Weise einstellbar ist. In dieser Figur ist nur der untere Teil des Schlittens 22 gezeigt, im übrigen aber wieder die in Fig. 1 gezeigte Aufwikkelvorrichtung vorausgesetzt. Der Schlitten 22 trägt wiederum das Drehlager 21 und auf einem Absatz das Drehelement 25. Das letztere ist wiederum exzentrisch gelagert und um die Drehachse 28 drehbar. Das Betätigungsglied 26 verbindet das Element 25 mit dem Drehlager 21 und bewirkt dessen Verschwenkung um die Schwenkachse 24. Das Steuerorgan 27 ist mit dem Drehelement 25 fest verbunden und mit diesem um die Achse 28 schwenkbar. An seinem freien Ende ist am Steuerorgan 27 eine Rolle 33 angebracht, welche vorgesehen ist, sich längs einer Steuerkurve oder Kulisse 34 entlang zu bewegen, wenn der Schlitten 22 sich auf- oder abwärts bewegt. Das Steuerorgan 27 wird durch eine Feder 35 dauernd an die Kulisse 34 angepresst. Die Teile 25, 26, 27, 33, 34, 35 bilden eine Kopplungseinrichtung 30. Bei einer Abwärtsbewegung des Schlittens 22 bewirkt die Kulisse 34 eine Verschwenkung des Steuerorgans 27 im Uhrzeigersinn. Dadurch dreht sich auch das Drehelement 25 im gleichen Sinn, wodurch bei der gezeichneten Stellung des Elementes 25 dieses das Betätigungsglied 26, auf den Schlitten 22 bezogen, nach unten bewegt. Damit wird das Drehlager 21 im Uhrzeigersinn um die Schwenkachse 24 geschwenkt.

Mittels Steuerkurven 34 von geeigneter Form kann jeder gewünschte Bewegungsverlauf der Spulenträgerwalze 11 erhalten werden. Wie durch Schlitze 36 und Schrauben 37 angedeutet ist, kann die Lage der Steuerkurve 34 verändert werden, indem man eine diese tragende Platte 38 an einem festen Teil der Aufspulvorrichtung verschiebbar befestigt. Statt der gezeigten Steuerkurve 34 kann auch in an sich bekannter Weise ein entsprechend geformter Schlitz, in welchem an Stelle der Rolle ein am Steuerorgan befestigter Gleitstein gleitet, vorgesehen sein.

Es sei an dieser Stelle erwähnt, dass die Verwendung eines als Exzenter ausgebildeten Elementes 25 den Vorteil besitzt, dass eine grosse Bewegung des Steuerorgans 27 auf einfache Weise in eine kleine Bewegung des Betätigungsgliedes 26 umgewandelt werden kann. Dies bedeutet, dass mit einer kleinen Steuerkraft eine grosse Kraft auf die zu verschwenkende Walze ausgeübt werden kann und dass praktisch keine Rückwirkung der letzteren auf das Steuerorgan 27 vorhanden ist.

Fig. 3 stellt eine weitere Möglichkeit einer Steuerung der Position der Trägerwalze 11 in bezug auf die Antriebswalze dar. Hier wird die Kopplungseinrichtung 40 durch eine pneumatische oder hydraulische Anordnung realisiert. Das Drehlager 21, welches wiederum auf einem Schlitten 22 von einer Schwenkachse 24 getragen ist, ist über ein als Kolbenstange ausgebildetes Betätigungsglied 41 mit einem in einem Zylinder 42 vorgesehenen Kolben 43 verbunden. Durch die Leitung 44 und über das Regulierventil 45 wird dem Zylinder 42 ein gasförmiges oder flüssiges Medium zugeführt, welches dem Behälter 46 entnommen wird. Die Steuerung des Regulierventils 45 erfolgt mittels des Steuerorgans 47.

Die Leitung 44 ist nachgiebig, damit eine Bewegung des Schlittens 22 in bezug auf das fest mit der Vorrichtung verbundene Regulierventil 45 möglich ist. Bei einer Auf- oder Abwärtsbewegung des Schlittens 22 wird das Steuerorgan 47 mit dem Schlitten 22 mitbewegt und übt auf das Ventil 45 eine regelnde Wirkung aus. Diese Regulierung ist dergestalt, dass bei der in Fig. 1 gezeigten Walzenanordnung bei einer Abwärtsbewegung des Schlittens 22 der Druck im Zylider 42 erhöht wird. Dadurch erhält man eine Schwenkung des Drehlagers 21 um die Schwenkachse 24 im Uhrzeigersinn und damit eine Kompensation der während des Aufwickelvorgangs mit ihrem freien Ende nach unten erfolgenden Absenkung der Spulenträgerwalze 11.

Eine noch weitere Ausführungsform einer Aufspulvorrichtung gemäss der Erfindung ist in Fig. 4 gezeigt. Diese weist wiederum eine Antriebsreibwalze 64 mit einem diese antreibenden Motor 17 auf. Walze 64 und Motor 17 sind in einem Trägerrahmen 51 drehbar gelagert. Der Rahmen 51 ist um die Schwenkachse 52 schwenkbar und von dieser getragen. Am andern, Am andern, in Fig. 4 rechten Ende ist er von einem Bolzen 53 gehalten. Eine Spulenträgerwalze 61, auf welcher Spulen 12 gebildet werden, ist wiederum in einem Drehlager 21 elastisch gelagert. Die Achsen 13, 16 der Walzen 61 und 64 liegen wiederum in einer im wesentlichen vertikalen Ebene. Parallel zu dieser Ebene liegen wiederum durch Führungsschienen gebildete Führungen 23, in welchen ein Schlitten 22 im wesentlichen parallel zu dieser Ebene bewegbar ist. Ein zweiarmiger Hebel 54 ist mit einem Ende in einem Schlitz 55 im Schlitten 22 gleitbar und schwenkbar gelagert. In der Nähe seines andern Endes ist er um eine Welle 56, welche mit einem mit der Vorrichtung festen Teil zusammengebaut ist, schwenkbar. Der Bolzen 53 und eine Achse 57 am kurzen Arm des Hebels 54 sind durch ein als Betätigungsglied 58 ausgebildetes Gelenk verbunden. Die Achse 57 kann in irgendeiner bekannten Weise in verschiedenen, wählbaren Abständen von der Welle 56 am kurzen Hebelarm befestigt werden. Die Teile 53 bis 58 bilden eine Kopplungseinrichtung 50 und die Achse 57 ist die Kopplungsstelle, an welcher das Steuerorgan 54 mit dem Betätigungsglied 58 gekoppelt ist.

Wenn die Durchmesser der Fadenspulen 12 während des Aufspulvorgangs grösser werden, so verschieben sich die Trägerwalze 61 und das Drehlager 21 mit dem Schlitten 22 nach unten. Dadurch wird der Hebel 54 im Gegenuhrzeigersinn um die Welle 56 geschwenkt, wodurch die Achse 57 nach oben bewegt wird. Das Betätigungsglied 58 hebt damit den Bolzen 53 an, wodurch der Trägerrahmen 51 und damit die Antriebsreibwalze 64 wieder in eine zur Trägerwalze 61 parallele Stellung gebracht werden. Die wählbaren, variablen Abstände zwischen der Welle 56 und der Achse 57 dienen der Anpassung an verschiedene Garnsorten, bzw. an die gewählte Aufspuldichte der Spulen 12.

## Patentansprüche

1. Aufspulvorrichtung für Fäden, bestehend aus einer von einem Drehlager (21 ) fliegend getragenen Spulenträgerwalze (11; 61) und einer Antriebswalze (14; 64), wobei die Walzen (11, 14; 61,64) zueinander parallel und mit ihren Drehachsen (13; 16) in einer im wesentlichen vertikalen Ebene liegend übereinander angeordnet sind, wobei eine der Walzen (11; 61) von einem in der genannten Ebene und zu den Drehachsen (13; 16) der Walzen (11,14:61,64) im wesentlichen senkrecht bewegbaren Tragkörper (22) in elastischen Lagern derart getragen wird, dass mit derZunahme der aufgespulten Fadenmenge (12) eine relative Verschiebung zwischen der Antriebswalze (16; 64) und der Spulenträgerwalze (11; 61) gegen den Druck von die Walzen gegeneinander drükkenden Andruckmitteln stattfindet, und wobei eine der Walzen (11; 64) um eine senkrecht zur genannten Ebene liegende Schwenkachse (24; 52) schwenkbar ist, um die Parallelität der Drehachsen (13; 16) der beiden Walzen (11, 14; 61, 64) während des gesamten Aufspulvorgangs aufrechtzuerhalten, dadurch gekennzeichnet, dass eine durch die relative Verschiebung betätigte Kopplungseinrichtung (20; 30; 40; 50) den Schwenkwinkel der schwenkbaren Walze (11; 64) zwangsweise steuert.

2. Vorrichtung nach Patentanspruch 1, dadurch gekennzeichnet, dass die Kopplungseinrichtung (20; 30; 50) ein Steuerorgan (27; 54) und ein mit diesem an einer Kopplungsstelle (25; 57) gekoppeltes Betätigungsglied (26; 58) umfasst, wobei das Steuerorgan (27; 54) zwischen einem mit der Vorrichtung festen Teil und der verschiebbaren Walze (11; 61) gekoppelt und das Betätigungsglied (26; 58) zwischen der Kopplungsstelle (25; 57) und der schwenkbaren Walze (11; 64) wirkverbunden ist.

3. Vorrichtung nach Patentanspruch 1, dadurch gekennzeichnet, dass die Kopplungseinrichtung (40) einen Druckzylinder (42) mit einem Kolben (43), ein damit verbundenes Betätigungsglied (41) und ein Steuerorgan (47) zum Steuern des Drucks des im Druckzylinder (42) vorhandenen Mediums umfasst, dass das Betätigungsglied (41) mit der schwenkbaren Walze (11; 64) in Wirkverbindung steht, und dass ein vom Steuerorgan (47) regulierbares Ventil (45) zwischen dem Druckzylinder (42) und einem ein unter Druck stehendes Medium enthaltenden Reservoir (46) eingeschaltet ist, und das Steuerorgan (47) mit der verschiebbaren Walze (11; 61 ) gekoppelt ist.

4. Vorrichtung nach Patentanspruch 2, dadurch gekennzeichnet, dass die eine der beiden Walzen (11) sowohl schwenkbar als auch verschiebbar ist.

5. Vorrichtung nach Patentanspruch 2, dadurch gekennzeichnet, dass das Steuerorgan (27; 54) über das Drehlager (21) und den in Führungen (23) verschiebbaren Tragkörper (22) mit der verschiebbaren Walze (11 ; 61 ) gekoppelt ist.

6. Vorrichtung nach Patentanspruch 2, dadurch gekennzeichnet, dass das Steuerorgan (27) mit dem mit der Vorrichtung festen Teil über einen mit diesem festen Teil und mit dem Steuerorgan (27) drehbar verbundenen Schwenkarm (29) gekoppelt ist.

7. Vorrichtung nach Patentanspruch 2, dadurch gekennzeichnet, dass an der Kopplungsstelle (25) ein drehbares und exzentrisch gelagertes Drehelement (25) mit einem Ende des Steuerorgans (27) verbunden und mit diesem schwenkbar ist, und dass das Betätigungsglied (26) mit dem Drehelement (25) gekoppelt ist.

8. Vorrichtung nach Patentanspruch 2, dadurch gekennzeichnet, dass am mit der Vorrichtung festen Teil eine Steuerkulisse (34) befestigt ist, welche zur Betätigung des Steuerorgans (27) dient.

9. Vorrichtung nach Patentanspruch 8, dadurch gekennzeichnet, dass die Steuerkulisse (34) am festen Teil der Vorrichtung lösbar und/oder in bezug auf diesen verschiebbar befestigt ist.

10. Vorrichtung nach Patentanspruch 4, dadurch gekennzeichnet, dass die Kopplungsstelle (25) fest mit dem in Führungen (23) verschiebbaren Tragkörper (22) verbunden ist, und dass die Schwenkachse (24) für die schwenkbare Walze (11) auf dem Tragkörper (22) angeordnet ist.

11. Vorrichtung nach Patentanspruch 10, dadurch gekennzeichnet, dass die schwenkbare Walze die Spulenträgerwalze (11) ist, dass das Drehlager (21 ) an der auf dem Tragkörper (22) angeordneten Schwenkachse (24) schwenkbar gelagert ist, und dass das Betätigungsglied (26) mit dem Drehlager (21 ) verbunden ist.

## Claims

1. A winding apparatus for threads comprising a bobbin support roll (11; 61) carried in an overhung manner by a rotary bearing (21), and a drive roll (14; 64) wherein the rolls (11, 14; 61, 64) are arranged parallel to one another and with their axes of rotation (13; 16) lying above one another in a substantially vertical plane wherein one of the rolls (11; 61) is carried in resilient bearings by a support body (22) movable in the said plane and substantially at right angles to the axes of rotation (13; 16) of the rolls (11, 14; 61, 64) in such a way that with the increase of the wound quantity of thread (12) a relative displacement occurs between the drive roll (16; 64) and the bobbin support roll (11; 61) against the pressure of pressing means which press the rolls against one another and wherein one of the rolls (11; 64) is pivotable about a pivot axis (24; 52) extending at right angles to said plane in order to maintain the parallelism of the axes of rotation (13; 16) of the two rolls (11, 14; 61, 64) during the entire winding process, characterised in that a coupling device (20; 30; 40; 50) actuated by the relative displacement compulsorily controls the pivot angle of the pivotable roller (11; 64).

2. Apparatus in accordance with claim 1, characterised in that the coupling device (20; 30; 50) includes a control member (27; 54) and an actuating member (26; 58) coupled to the control member at a coupling point (25; 57), with the control member (27; 54) being coupled between a fixed part of the apparatus and the displaceable roll (11; 61), and wherein the actuating member (26; 58) is operatively connected between the coupling point (25; 57) and the pivotable roll (11; 64).

3. Apparatus in accordance with claim 1, characterised in that the coupling device (40) embraces a pressure cylinder (42) with a piston (43), an actuating member (41) connected therewith and a control member (47) for controlling the pressure of the medium present in the pressure cylinder (42) in that the actuating member (41) is in operative connection with the pivotable roller (11; 64), and in that a valve (45) regulatable by the control member (47) is inserted between the pressure cylinder (42) and a reservoir (46) containing a medium under pressure, and the control member (47) is coupled with the displaceable roll (11; 61).

4. Apparatus in accordance with claim 2, characterised in that the one of the two rolls (11 ) is both pivotable and also displaceable.

5. Apparatus in accordance with claim 2, characterised in that the control member (27; 54) is coupled with the displaceable roll (11; 61) via the rotary bearing (21 ) and the support body (22) which is displaceable in guides (23).

6. Apparatus in accordance with claim 2, characterised in that the control member (27) is coupled with the fixed part of the apparatus via a pivot arm (29) which is pivotably connected to this fixed part and to the control member (27).

7. Apparatus in accordance with claim 2, characterised in that a rotatable and eccentrically journalled rotary element (25) is connected at the coupling point (25) with one end of the control member (27) and is pivotable therewith and in that the actuating member (26) is coupled to the rotary element (25).

8. Apparatus in accordance with claim 2, characterised in that a control cam track (34) which serves to actuate the control member (27) is connected to the fixed part of the apparatus.

9. Apparatus in accordance with claim 8, characterised in that the control cam track (34) is releasably and/or displaceably secured to/relative to the fixed part of the apparatus.

10. Apparatus in accordance with claim 4, characterised in that the coupling point (25) is fixedly connected with the support body (22) which is displaceable in guides (23), and in that the pivot axle (24) of the pivotable roll (11) is arranged on the support body (22).

11. Apparatus in accordance with claim 10, characterised in that the pivotable roll is the bobbin support roll (11), in that the rotary bearing (21 ) is pivotably journalled to the pivot axle (24) arranged on the support body (22), and in that the actuating member (26) is connected with the rotary bearing (21).

## Revendications

1. Dispositif de bobinage pour fils, constitué. par un rouleau porte-bobines (11; 61), supporté en porte à faux d'une manière rotative avec un roulement (21), et d'un rouleau d'entraînement (14; 64), dispositif dans lequel les rouleaux (11, 14; 61, 64) sont disposés parallèles entre eux, l'un au-dessus de l'autre, et avec leurs axes de rotation (13; 16) dans un plan principalement vertical, où un des rouleaux (11; 61) est porté par un roulement élastique au moyen d'un corps porteur (22) qui est mobile dans le plan cité et principalement perpendiculaire aux axes de rotation (13; 16) des rouleaux (11, 14; 61, 64) d'une manière telle que, par l'accroissement de la quantité de fil embobiné sur la bobine (12), un déplacement relatif entre le rouleau de commande (16; 64) et le rouleau porte-bobines (11; 61 ) a lieu, contre la pression de moyens de pression qui pressent les rouleaux l'un contre l'autre, et par quoi un des rouleaux (11 ; 64) peut pivoter autour d'un axe de pivotement (24; 52) disposé perpendiculaire au plan cité, afin de maintenir le parallélisme des axes de rotation (13; 16) des deux rouleaux (11, 14; 61, 64) pendant tout le processus de bobinage, caractérisé par le fait qu'un dispositif d'accouplement (20; 30; 40; 50) commande l'angle de pivotement du rouleau pivotant (11; 64), d'une manière forcée, par un déplacement relatif.

2. Dispositif selon la revendication 1, caractérisé par le fait que le dispositif d'accouplement (20; 30; 50) comprend un organe de commande (27; 54) et un membre de commande (26; 58) qui est accouplé à celui-ci à un poste d'accouplement (25; 57), dispositif dans lequel l'organe de commande (27; 54) est accouplé entre une partie fixe avec le dispositif et le rouleau déplaçable (11 ; 61), et dans lequel le membre de commande (26; 58) agit en liaison entre le poste d'accouplement (25; 57) et le rouleau pivotant (11; 64).

3. Dispositif selon la revendication 1, caractérisé par le fait qu'un dispositif d'accouplement (40) comprend le cylindre de pression (42) avec un piston (43) relié à un membre de commande (41) et un organe de commande (47) pour le réglage de la pression d'un médium qui se trouve dans le cylindre (42), 'que le membre de commande (41) est relié activement avec le rouleau pivotant (11; 64) et qu'une vanne de régulation (45) commandée par un organe de commande (47) est disposée entre le cylindre de pression (42) et le réservoir (46) contenant un médium maintenu sous pression, et que l'organe de commande (47) est accouplé avec le rouleau pivotant (11; 61).

4. Dispositif selon la revendication 2, caractérisé par le fait qu'un des deux cylindres (11) est non seulement pivotant, mais encore déplaçable.

5. Dispositif selon la revendication 2, caractérisé par le fait que l'organe de commande (27; 54) est accouplé au rouleau déplaçable (11 ; 61 ) par le roulement (21) fixé sur le corps porteur (22) déplaçable dans les guides (23).

6. Dispositif selon la revendication 2, caractérisé par le fait que l'organe de commande (27) est accouplé pivotant à une partie fixe du dispositif de bobinage par un bras oscillant (29).

7. Dispositif selon la revendication 2, caractérisé par le fait que, dans le poste d'accouplement (25), un élément de rotation (25) maintenu en rotation excentrique est relié à une extrémité de l'organe de commande (27), qu'il est pivotant avec celui-ci et que le membre de commande (26) est accouplé avec l'élément de rotation (25).

8. Dispositif selon la revendication 2, caractérisé par le fait qu'une coulisse de commande (34) est maintenue à une partie fixe du dispositif et sert à la commande de l'organe de commande (27).

9. Dispositif selon la revendication 8, caractérisé par le fait que la coulisse de commande (34) peut être détachée de la partie fixe du dispositif et/ou déplacée dans sa fixation sur la partie fixe.

10. Dispositif selon la revendication 4, caractérisé par lefait que le poste d'accouplement (25) est relié fixe avec le corps porteur (22) déplaçable dans les guides (23) et que l'axe de pivotement (24) pour le rouleau pivotant (11 ) est disposé sur le corps porteur (22).

11. Dispositif selon la revendication 10, caractérisé par le fait que le rouleau pivotant est le rouleau porte-bobines (11), que le roulement (21 ) est disposé pivotant sur l'axe de pivotement (24) disposé sur le corps porteur (22), et que le membre de commande (26) est relié au roulement (21).
